# EUROPÄISCHE PATENTSCHRIFT

(11) **EP 1 154 674 B1**
(45) Veröffentlichungstag und Bekanntmachung des Hinweises auf die Patenterteilung: **10.12.2008**
(21) Anmeldenummer: 01810057.8
(22) Anmeldetag: 22.01.2001
(51) Int. Cl.: H04R 25/00

(54) **Schaltung und Verfahren zur adaptiven Geräuschunterdrückung**
Circuit and method for adaptive noise suppression
Circuit et méthode pour la suppression adaptive du bruit

(30) Priorität: 02.02.2000 CH 2042000
(43) Veröffentlichungstag der Anmeldung: 14.11.2001
(73) Patentinhaber: Bernafon AG, 3018 Bern (CH)
(72) Erfinder: Leber, Remo, 8608 Bubikon (CH)
(74) Vertreter: Frei, Alexandra Sarah

(56) Entgegenhaltungen:
- EP-A2- 0 930 801
- SE-C2- 511 496
- US-A- 5 963 651
- SAHLIN H ET AL: "Separation of real-world signals" SIGNAL PROCESSING, ELSEVIER SCIENCE PUBLISHERS B.V. AMSTERDAM, NL, Bd. 64, Nr. 1, Januar 1998 (1998-01), Seiten 103-113, XP004108828 ISSN: 0165-1684

## Beschreibung

Die vorliegende Erfindung betrifft eine Schaltung und ein Verfahren zur adaptiven Geräuschunterdrückung gemäss den Oberbegriffen der unabhängigen Patentansprüche. Sie kommt beispielsweise in digitalen Hörgeräten zum Einsatz.

Das gesunde menschliche Hörsystem erlaubt es, sich während einer Unterhaltung in einer durch Lärm gestörten Schallsituation auf einen Gesprächspartner zu konzentrieren. Viele Hörgeräteträger hingegen leiden unter einer stark reduzierten Sprachverständlichkeit, sobald neben dem gewünschten Sprachsignal noch Störgeräusche vorhanden sind.

Viele Verfahren zur Störgeräuschunterdrückung sind vorgeschlagen worden. Sie lassen sich unterteilen in einkanalige Verfahren, welche nur ein Eingangssignal benötigen, und in mehrkanalige Verfahren, welche mittels mehrerer akustischer Eingänge die räumliche Information im akustischen Signal ausnutzen.

Bei allen einkanaligen Verfahren konnte bislang keine relevante Verbesserung der Sprachverständlichkeit nachgewiesen werden. Es wird nur eine Verbesserung der subjektiv wahrgenommenen Signalqualität erreicht. Zudem versagen diese Verfahren beim praktisch wichtigen Fall, in welchem sowohl das Nutz- als auch das Störsignal Sprache ist (sogenannte Cocktailparty-Situation). Keines der einkanaligen Verfahren ist in der Lage, ein einzelnes Sprachsignal aus einem Gemisch selektiv hervorzuheben.

Bei den mehrkanaligen Verfahren zur Geräuschunterdrückung wird von der Annahme ausgegangen, dass sich die akustische Quelle, von welcher das Nutzsignal ausgesandt wird, vor dem Zuhörer befindet, während der Störschall aus anderen Richtungen einfällt. Diese einfache Annahme bewährt sich in der Praxis und kommt dem unterstützenden Lippenablesen entgegen. Die mehrkanaligen Verfahren lassen sich weiter unterteilen in fixe Systeme, welche eine feste vorgegebene Richtcharakteristik aufweisen, und adaptive Systeme, welche sich der momentanen Schallsituation anpassen.

Die fixen Systeme arbeiten entweder unter Verwendung von Richtmikrophonen, welche zwei akustische Eingänge aufweisen und ein von der Einfallsrichtung abhängiges Ausgangssignal liefern, oder unter Verwendung von mehreren Mikrophonen, deren Signale elektrisch weiterverarbeitet werden. Manuelles Umschalten erlaubt unter Umständen die Wahl zwischen verschiedenen Richtcharakteristiken. Solche Systeme sind auf dem Markt erhältlich und werden vermehrt auch in Hörgeräte eingebaut.

Von den zur Zeit in Entwicklung begriffenen adaptiven Systemen erhofft man sich, dass sie Störgeräusche abhängig von der momentanen Schallsituation optimal unterdrücken und damit die fixen Systeme übertreffen können. Ein Ansatz mit einem adaptiven direktionalen Mikrophon wurde in Gary W. Elko und Anh-Tho Nguyen Pong, "A Simple Adaptive First-Order Differential Microphone", 1995 IEEE ASSP Workshop on Applications of Signal Processing to Audio and Acoustics, New Paltz NY, vorgestellt. Dabei wird mit einem adaptiven Parameter die Form der Richtcharakteristik signalabhängig eingestellt. Damit kann ein einzelnes seitlich einfallendes Störsignal unterdrückt werden. Durch die Beschränkung auf einen einzigen adaptiven Parameter funktioniert das System nur in einfachen Schallsituationen mit einem einzigen Störsignal.

Zahlreiche Untersuchungen sind gemacht worden unter Verwendung von zwei Mikrophonen, die je an einem Ohr platziert sind. Bei diesen sogenannten adaptiven Beamformem werden Summen- und Differenzsignal der beiden Mikrophone als Input für ein adaptives Filter verwendet. Die Grundlagen für diese Art von Verarbeitung wurden von L. J. Griffiths und C. W. Jim, "An Alternative Approach to Linearly Constrained Adaptive Beamforming", IEEE Transactions on Antennas and Propagation, vol. AP-30 no. 1 pp. 27-34, Jan. 1982, publiziert. Diese Griffiths-Jim-Beamformer können auch mit mehr als zwei Mikrophoneingängen arbeiten. Störgeräusche können damit erfolgreich unterdrückt werden. Probleme bieten aber die in realen Räumen vorhandenen Raumechos. Dies kann im Extremfall dazu führen, dass anstelle der Störsignale das Nutzsignal unterdrückt oder verzerrt wird.

In den letzten Jahren sind starke Fortschritte auf dem Gebiet der sogenannten blinden Signaltrennung gemacht worden. Eine gute Zusammenstellung der bisherigen Forschungsresultate findet sich in Te-Won Lee, "Independent Component Analysis, Theory and Applications", Kluwer Academic Publishers, Boston, 1998. Dabei geht man von einem Ansatz aus, wo M statistisch unabhängige Quellensignale von N Sensoren in unterschiedlichen Mischverhältnissen aufgenommen werden (M und N sind natürliche Zahlen), wobei die Übertragungsfunktionen von den Quellen zu den Sensoren unbekannt sind. Es ist das Ziel der blinden Signaltrennung, aus den bekannten Sensorsignalen die statistisch unabhängigen Quellensignale zu rekonstruieren. Dies ist prinzipiell möglich, wenn die Anzahl der Sensoren N mindestens der Anzahl Quellen M entspricht, d. h. N ≥ M. Viele verschiedene Algorithmen sind vorgeschlagen worden, wobei die meisten überhaupt nicht für eine effiziente Verarbeitung in Echtzeit geeignet sind.

Als eine Untergruppe können diejenigen Algorithmen betrachtet werden, die anstelle der statistischen Unabhängigkeit nur Unkorreliertheit der rekonstruierten Quellensignale verlangen. Diese Ansätze sind von Henrik Sahlin, "Blind Signal Separation by Second Order Statistics", Chalmers University of Technology Technical Report No. 345, Göteborg, Schweden, 1998, eingehend untersucht worden. Er konnte nachweisen, dass die Forderung unkorrelierter Ausgangssignale für akustische Signale vollends genügt. So kann beispielsweise die Minimierung einer aus Kreuzkorrelationstermen bestehenden quadratischen Kostenfunktion mit einem Gradientenverfahren durchgeführt werden. Dabei werden Filterkoeffizienten schrittweise in Richtung des negativen Gradienten verändert. Ein solches Verfahren wird in Henrik Sahlin und Holger Broman, "Separation of Real World Signals", Signal Processing vol. 64 no. 1, pp. 103-113, Jan. 1998, beschrieben. Dort wird es für die Geräuschunterdrückung bei einem Mobiltelefon verwendet.

Es ist Aufgabe der Erfindung, eine Schaltung und ein Verfahren zur adaptiven Geräuschunterdrückung anzugeben, welche auf den bekannten Systemen aufbauen, diese aber in wesentlichen Eigenschaften übertreffen. Insbesondere soll mit möglichst geringem Aufwand ein optimales Konvergenzverhalten mit minimalen, unhörbaren Verzerrungen und ohne zusätzliche Signalverzögerung erreicht werden.

Die Aufgabe wird gelöst durch die Schaltung und das Verfahren, wie sie in den unabhängigen Patentansprüchen definiert sind.

Die vorliegende Erfindung gehört zur Gruppe von Systemen zur blinden Signaltrennung mittels Methoden zweiter Ordnung, d. h. mit dem Ziel zur Erreichung unkorrelierter Ausgangssignale. Im wesentlichen werden zwei Mikrophonsignale mittels blinder Signaltrennung in Nutzsignal und Störsignale getrennt. Ein konsistentes Verhalten am Ausgang kann erzielt werden, wenn das Signal-Rausch-Verhältnis eines ersten Mikrophons immer grösser ist als dasjenige eines zweiten Mikrophons. Dies kann entweder dadurch erreicht werden, dass das erste Mikrophon näher bei der Nutzquelle platziert wird als das zweite Mikrophon oder dadurch, dass das erste Mikrophon im Gegensatz zum zweiten Mikrophon eine auf die Nutzquelle ausgerichtete Richtcharakteristik besitzt.

Die Berechnung der dekorrelierten Ausgangssignale erfolgt unter Minimierung einer aus Kreuzkorrelationstermen bestehenden quadratischen Kostenfunktion. Dazu wird ein spezielles stochastisches Gradientenverfahren hergeleitet, in dem Erwartungswerte von Kreuzkorrelationen durch ihre Momentanwerte ersetzt werden. Dies hat eine schnell reagierende und recheneffiziente Aufdatierung der Filterkoeffizienten zur Folge.

Ein weiterer Unterschied zum allgemein bekannten Verfahren besteht darin, dass für die Aufdatierung der Filterkoeffizienten signalabhängig transformierte Versionen der Ein- und Ausgangssignale verwendet werden. Die Transformation mittels Kreuzglied-Filtem führt eine spektrale Glättung durch, so dass die Signalleistungen mehr oder weniger gleichmässig über das Frequenzspektrum verteilt werden. Dadurch werden bei der Aufdatierung der Filterkoeffizienten alle spektralen Anteile gleichmässig gewichtet unabhängig von der aktuell vorhandenen Leistungsverteilung. Dies erlaubt auch für reale akustische Signale mit nicht zu vernachlässigenden Autokorrelationsfunktionen eine verzerrungsarme Verarbeitung bei gleichzeitig befriedigendem Konvergenzverhalten.

Für ein optimales Funktionieren der erfindungsgemässen Schaltung und des erfindungsgemässen Verfahrens können die Mikrophoneingänge mit Kompensationsfiltem aufeinander abgeglichen werden. Es wird eine einheitliche Normierungsgrösse für die Aufdatierung aller Filterkoeffizienten verwendet. Sie wird derart berechnet, dass immer nur eines der beiden Filter mit maximaler Geschwindigkeit adaptiert wird, je nachdem, ob zur Zeit gerade Nutzsignal oder Störsignale dominieren. Dieses Vorgehen ermöglicht korrekte Konvergenz sogar im singulären Fall, wo nur Nutzsignal oder nur Störsignale vorhanden sind.

Die vorliegende Erfindung unterscheidet sich wesentlich von allen bisher publizierten Systemen zur Geräuschunterdrückung, insbesondere durch das spezielle stochastische Gradientenverfahren, die Transformation der Signale für die Aufdatierung der Filterkoeffizienten sowie das Zusammenspiel von Kompensationsfiltem und Normierungseinheit bei der Steuerung der Adaptionsgeschwindigkeit.

Insgesamt weist das erfindungsgemässe System in einem sehr grossen Bereich von Signal-Rausch-Verhältnissen ein konsistentes Verhalten auf, d. h. das Signal-Rausch-Verhältnis wird immer verbessert und nie verschlechtert. Es kann somit optimal zur besseren Verständigung in schwierigen Schallsituationen beitragen.

Im folgenden wird die Erfindung anhand von Figuren detailliert beschrieben. Dabei zeigen in Blockdiagrammen:
- Fig. 1: ein allgemeines System zur adaptiven Geräuschunterdrückung mittels der Methode der blinden Signaltrennung gemäss Stand der Technik,
- Fig. 2: das erfindungsgemässe System,
- Fig. 3: eine Detailzeichnung eines Kompensationsfilters des erfindungsgemässen Systems,
- Fig. 4: eine Detailzeichnung eines Verzögerungselements des erfindungsgemässen Systems,
- Fig. 5: eine Detailzeichnung eines Filters des erfindungsgemässen Systems,
- Fig. 6: eine Detailzeichnung eines Kreuzglied-Filters des erfindungsgemässen Systems,
- Fig. 7: eine Detailzeichnung eines Kreuzkorrelators des erfindungsgemässen Systems,
- Fig. 8: eine Detailzeichnung einer Vorberechnungseinheit vom Typ V des erfindungsgemässen Systems,
- Fig. 9: eine Detailzeichnung einer Vorberechnungseinheit vom Typ B des erfindungsgemässen Systems,
- Fig. 10: eine Detailzeichnung einer Aufdatierungseinheit des erfindungsgemässen Systems,
- Fig. 11: eine Detailzeichnung eines Kreuzglied-Dekorrelators des erfindungsgemässen Systems,
- Fig. 12: eine Detailzeichnung einer Glättungseinheit des erfindungsgemässen Systems und
- Fig. 13: eine Detailzeichnung einer Normierungseinheit des erfindungsgemässen Systems.

Ein allgemeines System zur adaptiven Geräuschunterdrückung mittels der Methode der blinden Signaltrennung, wie es aus dem Stand der Technik bekannt ist, ist in **Figur 1** dargestellt. Zwei Mikrophone 1 und 2 liefern die elektrischen Signale d₁(t) und d₂(t). Die nachfolgenden AD-Wandler 3 und 4 ermitteln daraus digitale Signale zu den diskreten Zeitpunkten d₁(n·T) und d₂(n·T), in abgekürzter Schreibweise d₁(n) und d₂(n) oder d₁ und d₂. Dabei ist T=1/fₛ die Abtastperiode, fₛ die Abtastfrequenz und n ein fortlaufender Index. Es folgen Kompensationsfilter 5 und 6, die je nach Anwendung eine fixe Frequenzgangkorrektur auf den einzelnen Mikrophonsignalen vornehmen können. Die daraus resultierenden Eingangssignale y₁ und y₂ werden nun gemäss der Figur 1 sowohl zu Verzögerungselementen 7 und 8 als auch zu Filtern 17 und 18 geführt. Nachfolgende Subtrahierer 9 und 10 liefern Ausgangssignale s₁ und s₂.

Es folgen Verarbeitungseinheiten 11 und 12, die je nach Anwendung eine beliebige lineare oder nichtlineare Nachverarbeitung vornehmen. Ihre Ausgangssignale u₁ und u₂ können über DA-Wandler 13 und 14 in elektrische Signale u₁(t) und u₂(t) umgewandelt und mittels Lautsprecher bzw. Hörer 15 und 16 hörbar gemacht werden.

Ziel der blinden Signaltrennung ist es, ausgehend von den Eingangssignalen y₁ und y₂ und mittels der Filter 17 und 18, möglichst statistisch unabhängige Ausgangssignale s₁ und s₂ zu erhalten. Für die jeweils nur kurzzeitig stationären akustischen Signale genügt die Forderung unkorrelierter Ausgangssignale s₁ und s₂. Für die Berechnung der optimalen Filterkoeffizienten w₁ und w₂ in den Filtern 17 und 18 werden wir eine Kostenfunktion minimieren. Es handelt sich um die nachfolgende aus Kreuzkorrelationstermen bestehende quadratische Kostenfunktion J. Der Operator * steht dabei für konjugiert komplex in Anwendungen, wo wir es mit komplexwertigen Signalen zu tun haben. $J = {\sum }_{I = {L}_{1}}^{{L}_{x}} | {{R}_{{s}_{1} ⁢ {s}_{2}} \left(l\right) |}^{2} = {\sum }_{I = {- L}_{i}}^{{L}_{x}} {R}_{{s}_{1} ⁢ {s}_{2}} \left(l\right) ⋅ {R}_{{s}_{1} ⁢ {s}_{2}}^{*} \left(l\right)$

Die Kreuzkorrelationsterme lassen sich mit Hilfe der Ausgangssignale s₁ und s₂ ausdrücken. Der Operator E[] steht dabei für den Erwartungswert. ${R}_{{s}_{1} ⁢ {s}_{2}} \left(l\right) = E ⁢ \left[{s}_{1}^{*}\left(n\right)⋅{s}_{2}⁢\left(n+l\right)\right]$

Die Ausgangssignale s₁ und s₂ lassen sich durch die Eingangssignale y₁ und y₂ und mittels der Filterkoeffizienten w₁ und w₂ ausdrücken. Dabei bezeichnen w₁ₖ die Elemente des Vektors w₁ und w₂ₖ die Elemente des Vektors w₂. ${s}_{1} \left(n\right) = {y}_{1} ⁢ \left(n-{D}_{1}\right) - {\sum }_{k = 0}^{{N}_{1}} {w}_{1 ⁢ k}^{*} \left(n\right) ⋅ {y}_{1} ⁢ \left(n-k\right)$ ${s}_{2} \left(n\right) = {y}_{2} ⁢ \left(n-{D}_{2}\right) - {\sum }_{k = 0}^{{N}_{2}} {w}_{2 ⁢ k}^{*} \left(n\right) ⋅ {y}_{1} ⁢ \left(n-k\right)$

Für die Minimierung der Kostenfunktion J mittels eines Gradientenverfahrens müssen die Ableitungen bezüglich der Filterkoeffizienten w₁ und w₂ berechnet werden. Nach einigen Umformungen erhalten wir folgende Ausdrücke. $\frac{\partial J}{\partial {w}_{1 ⁢ k} \left(n\right)} = - 2 ⋅ {\sum }_{l = {- L}_{t}}^{{L}_{x}} {R}_{{y}_{2} ⁢ {s}_{2}}^{*} ⁢ \left(k+l\right) ⋅ {R}_{{s}_{1} ⁢ {s}_{2}} \left(l\right)$ $\frac{\partial J}{\partial {w}_{2 ⁢ k} \left(n\right)} = - 2 ⋅ {\sum }_{l = {L}_{t}}^{{L}_{1}} {R}_{{y}_{1} ⁢ {s}_{1}}^{*} ⁢ \left(k-l\right) ⋅ {R}_{{s}_{1} ⁢ {s}_{2}}^{*} \left(l\right)$

Für die Herleitung des erfindungsgemässen stochastischen Gradientenverfahrens müssen nun die Summationsgrenzen durch vom Koeffizientenindex abhängige Grenzen ersetzt werden. Dazu sind die nachfolgenden Substitutionen erforderlich. ${L}_{l} = {L}_{2} - {D}_{2} + k {L}_{u} = {L}_{2} + {D}_{2} - k$ ${L}_{I} = {L}_{1} + {D}_{1} - k {L}_{u} = {L}_{1} - {D}_{1} + k$

Die Ableitungen können nun mit den modifizierten Summationsgrenzen ausgedrückt werden. $\frac{\partial J}{\partial {w}_{1 ⁢ k} \left(n\right)} = - 2 ⋅ {\sum }_{l = - ( {L}_{2} - {D}_{2} )}^{{L}_{2} + {D}_{2}} {R}_{{y}_{2} ⁢ {s}_{2}}^{*} \left(l\right) ⋅ {R}_{{s}_{1} ⁢ {s}_{2}} ⁢ \left(l-k\right)$ $\frac{\partial J}{\partial {w}_{2 ⁢ k} \left(n\right)} = - 2 ⋅ {\sum }_{l = \left({L}_{1}-{D}_{1}\right)}^{{L}_{1} + {D}_{1}} {R}_{{y}_{1} ⁢ {s}_{1}}^{*} \left(l\right) ⋅ {R}_{{s}_{1} ⁢ {s}_{2}}^{*} ⁢ \left(k-l\right)$

Beim Übergang vom normalen Gradienten zum stochastischen Gradienten werden Erwartungswerte durch Momentanwerte ersetzt. Dies wird beim erfindungsgemässen Verfahren für die Kreuzkorrelationsterme der Ausgangssignale s₁ und s₂ durchgeführt. Dabei werden die neusten verfügbaren Momentanwerte verwendet gemäss der nachfolgenden Beziehung. ${R}_{{s}_{1} ⁢ {s}_{2}} \left(l\right) = E ⁢ \left[{s}_{1}^{*}\left(n\right)⋅{s}_{2}⁢\left(n+l\right)\right] \approx { \begin{matrix}{s}_{1}^{*} ( n ) ⋅ {s}_{2} ( n + l ) \left(l<0\right) \\ {s}_{1}^{*} ⁢ \left(n-l\right) ⋅ {s}_{2} ( n ) \left(l\geq 0\right)\end{matrix}$

Durch Einsetzen der Momentanwerte vereinfacht sich die Berechnung der Ableitungen und wir erhalten die nachfolgenden Beziehungen. Die Zwischengrössen v₁, b₁, v₂ und b₂ ermöglichen eine vereinfachte Schreibweise und ebenfalls eine vereinfachte Berechnung, da in jedem diskreten Zeitpunkt von jeder Grösse jeweils nur ein neuer Wert berechnet werden muss. Durch diese neuartige Vorgehensweise erzielen wir im erfindungsgemässen Verfahren eine erhebliche Reduktion des Rechenaufwands. ${v}_{1} \left(n\right) = {\sum }_{l = 0}^{{L}_{2} + {D}_{2}} {R}_{{y}_{2} ⁢ {s}_{2}}^{*} \left(l\right) ⋅ {s}_{1}^{*} ⁢ \left(n-l\right)$ ${b}_{1} \left(n\right) = {\sum }_{l = - \left({L}_{2}-{D}_{2}\right)}^{- 1} {R}_{{y}_{2} ⁢ {s}_{2}}^{*} \left(l\right) ⋅ {s}_{2} ⁢ \left(n+l\right)$ ${v}_{2} \left(n\right) = {\sum }_{l = 0}^{{L}_{1} + {D}_{1}} {R}_{{y}_{1} ⁢ {s}_{1}}^{*} \left(l\right) ⋅ {s}_{2}^{*} ⁢ \left(n-l\right)$ ${b}_{2} \left(n\right) = {\sum }_{l = - \left({L}_{1}-{D}_{1}\right)}^{- 1} {R}_{{y}_{1} ⁢ {s}_{1}}^{*} \left(l\right) ⋅ {s}_{1} ⁢ \left(n+l\right)$ $\frac{\partial J}{\partial {w}_{1 ⁢ k} \left(n\right)} = - 2 ⋅ \left[{v}_{1}\left(n\right)⋅{s}_{2}( n - k ) + {b}_{1} ⁢ \left(n-k\right) ⋅ {s}_{1}^{*} \left(n\right)\right]$ $\frac{\partial J}{\partial {w}_{2 ⁢ k} \left(n\right)} = - 2 ⋅ \left[{v}_{2}\left(n\right)⋅{s}_{1}( n - k ) + {b}_{2} ⁢ \left(n-k\right) ⋅ {s}_{2}^{*} \left(n\right)\right]$

Das Aufdatieren der Filterkoeffizienten w₁ und w₂ erfolgt nun in Richtung des negativen Gradienten. Dabei ist µ die Schrittweite. Man erhält eine dem bekannten LMS-Algorithmus (Least Mean Square) ähnliche Beziehung. Die zwei Terme pro Koeffizient sind nur deshalb nötig, weil wir beim Momentanwert die jeweils neusten Schätzwerte verwendet haben. Dies ist sinnvoll, wenn wir ein schnell reagierendes Verhalten erreichen wollen. ${w}_{1 ⁢ k} ( n + 1 ) = {w}_{1 ⁢ k} \left(n\right) + μ ⋅ \left[{v}_{1}\left(n\right)⋅{s}_{2}( n - k ) + {b}_{1} ( n - k ) ⋅ {s}_{1}^{*} \left(n\right)\right]$ ${w}_{2 ⁢ k} ( n + 1 ) = {w}_{2 ⁢ k} \left(n\right) + μ ⋅ \left[{v}_{2}\left(n\right)⋅{s}_{1}( n - k ) + {b}_{2} ( n - k ) ⋅ {s}_{2}^{*} \left(n\right)\right]$

Um ein gleichmässiges Verhalten bei variierenden Signalleistungen zu erhalten, formulieren wir eine normierte Version für die Aufdatierung der Filterkoeffizienten w₁ und w₂. Die Normierungsgrösse muss proportional zum Quadrat einer Leistungsgrösse p₁ bzw. p₂ sein. Dabei ist β die Adaptionsgeschwindigkeit. ${w}_{1 ⁢ k} ( n + 1 ) = {w}_{1 ⁢ k} \left(n\right) + \frac{β}{{\left[{p}_{1}\left(n\right)\right]}^{2}} ⋅ \left[{v}_{1}\left(n\right)⋅{s}_{2}( n - k ) + {b}_{1} ( n - k ) ⋅ {s}_{1}^{*} \left(n\right)\right]$ ${w}_{2 ⁢ k} ⁢ \left(n+1\right) = {w}_{2 ⁢ k} \left(n\right) + \frac{β}{{\left[{p}_{2}\left(n\right)\right]}^{2}} ⋅ \left[{v}_{2}\left(n\right)⋅{s}_{1}( n - k ) + {b}_{2} ( n - k ) ⋅ {s}_{2}^{*} \left(n\right)\right]$

Das bis hierher beschriebene System zur adaptiven Geräuschunterdrückung mittels der Methode der blinden Signaltrennung genügt wegen der nicht zu vernachlässigenden Autokorrelationsfunktion realer akustischer Signale noch nicht, um in realistischer Umgebung eine verzerrungsarme Verarbeitung bei gleichzeitig befriedigendem Konvergenzverhalten zu erzielen. Das System kann verbessert werden, wenn die Aufdatierung der Filterkoeffizienten w₁ und w₂ nicht direkt auf den Eingangssignalen y₁ und y₂ und den Ausgangssignalen s₁ und s₂, sondern auf transformierten Signalen basiert.

Das erfindungsgemässe System gemäss **Figur 2** verwendet vier Kreuzglied-Filter 19, 20, 21 und 22 zur signalabhängigen Transformation der Ein- und Ausgangssignale. Für die schnelle signalabhängige Transformation erweisen sich die aus der Sprachsignalverarbeitung bekannten Kreuzglied-Filterstrukturen als besonders geeignet. Sie werden dort für die lineare Prädiktion eingesetzt.

Für die Ermittlung der Koeffizienten k der Kreuzglied-Filter sind zwei Kreuzglied-Dekorrelatoren 31 und 32 und eine Glättungseinheit 33 vorhanden. Die Kreuzglied-Dekorrelatoren ermitteln je einen Koeffizientenvektor k₁ und k₂ basierend auf den Eingangssignalen y₁ und y₂. In der Glättungseinheit werden die beiden Koeffizientenvektoren gemittelt und zeitlich geglättet als Koeffizientenvektor k an die Kreuzglied-Filter weitergegeben.

Im Gegensatz zum bekannten System von Fig. 1 basieren im erfindungsgemässen System alle Berechnungen zur Aufdatierung der Koeffizienten auf den transformierten Ein- und Ausgangssignalen y_{1M}, y_{2M}, s_{1M} und s_{2M}. Zwei Kreuzkorrelatoren 23 und 24 berechnen die benötigten Kreuzkorrelationsvektoren r₁ und r₂. Die Vorberechnungseinheiten 25, 26, 27 und 28 ermitteln die Zwischengrössen v₁, v₂, b₁ und b₂. Die Aufdatierungseinheiten 29 und 30 ermitteln die modifizierten Filterkoeffizienten w₁ und w₂ und stellen sie den Filtern 17 und 18 zur Verfügung.

In der Normierungseinheit 34 wird eine für die Aufdatierung der Filterkoeffizienten w₁ und w₂ gemeinsame Normierungsgrösse p berechnet. Die optimale Wahl der Normierungsgrösse p zusammen mit der richtigen Einstellung der Kompensationsfilter 5 und 6 gewährleisten ein sauberes und eindeutiges Konvergenzverhalten des erfindungsgemässen Verfahrens.

Im folgenden wird eine spezielle Ausführungsform der vorliegenden Erfindung ausgehend von **Figur 2** ausführlicher beschrieben. Die Mikrophone 1 und 2, die AD-Wandler 3 und 4, die DA-Wandler 13 und 14 sowie die Hörer 15 und 16 werden in der Betrachtung als ideal angenommen. Die Charakteristiken der realen akustischen und elektrischen Wandler können in den Kompensationsfiltem 5 und 6 bzw. in den Verarbeitungseinheiten 11 und 12 berücksichtigt und allenfalls kompensiert werden. Für die AD-Wandler 3 und 4 und die DA-Wandler 13 und 14 gelten die nachfolgenden Beziehungen. Dabei bezeichnen T und fₛ die Abtastperiode bzw. Abtastfrequenz und der Index n den diskreten Zeitpunkt. ${d}_{1} \left(n⋅T\right) ⇒ {d}_{1} \left(n\right) ⁢ {u}_{1} \left(n\right) ⇒ {u}_{1} \left(n⋅T\right)$ ${d}_{2} \left(n⋅T\right) ⇒ {d}_{2} \left(n\right) ⁢ {u}_{2} \left(n\right) ⇒ {u}_{2} \left(n⋅T\right)$ $T = 1 / {f}_{s} {f}_{s} = 16 ⁢ kHz$

Die Kompensationsfilter 5 und 6 sind gemäss **Figur 3** aufgebaut und es gelten die nachfolgenden Beziehungen. Die Struktur entspricht einem allgemeinen rekursiven Filter der Ordnung K. Die Koeffizienten b₁ₖ, a₁ₖ, b₂ₖ und a₂ₖ werden so gesetzt, dass sich der mittlere Frequenzgang eines Eingangs an den anderen Eingang angleicht. Dabei wird vorzugsweise über alle möglichen Orte von akustischen Signalquellen bzw. über alle möglichen Einfallsrichtungen gemittelt. ${y}_{1} \left(n\right) = \frac{1}{{α}_{10}} ⋅ \left[{\sum }_{k = 0}^{K}{b}_{1 ⁢ k}⋅{d}_{1}⁢\left(n-k\right)-{\sum }_{k = 1}^{K}{a}_{1 ⁢ k}⋅{y}_{1}⁢\left(n-k\right)\right]$ ${y}_{2} \left(n\right) = \frac{1}{{α}_{20}} ⋅ \left[{\sum }_{k = 0}^{K}{b}_{2 ⁢ k}⋅{d}_{2}⁢\left(n-k\right)-{\sum }_{k = 1}^{K}{a}_{2 ⁢ k}⋅{y}_{2}⁢\left(n-k\right)\right]$ $K = 2$

Die Verzögerungselemente 7 und 8 sind gemäss **Figur 4** aufgebaut und es gelten die nachfolgenden Beziehungen. Die notwendigen Verzögerungszeiten D₁ und D₂ hängen vor allem vom Abstand der beiden Mikrophone und der bevorzugten Schalleinfallsrichtung ab. Kleine Verzögerungszeiten sind wünschenswert, da damit auch die Gesamtverzögerungszeit des Systems verringert wird. ${z}_{1} ( n ) = {y}_{1} ⁢ \left(n-{D}_{1}\right)$ ${z}_{2} ( n ) = {y}_{2} ⁢ \left(n-{D}_{2}\right)$ ${D}_{1} = {D}_{2} = 1$

Für die Subtrahierer 9 und 10 gelten die nachfolgenden Beziehungen. ${s}_{1} ( n ) = {z}_{1} ( n ) - {e}_{1} \left(n\right)$ ${s}_{2} ( n ) = {z}_{2} ( n ) - {e}_{2} \left(n\right)$

Für die Verarbeitungseinheiten 11 und 12 gelten die nachfolgenden Beziehungen. Die Funktionen f₁() und f₂() stehen für beliebige lineare oder nichtlineare Funktionen ihrer Argumente. Sie ergeben sich aufgrund der üblichen hörgerätespezifischen Verarbeitung. ${u}_{1} \left(n\right) = {f}_{1} ⁢ \left({s}_{1}( n ) , {s}_{1} ( n - 1 ) , {s}_{1} ( n - 2 ) , …\right)$ ${u}_{1} \left(n\right) = {f}_{1} ⁢ \left({s}_{1}( n ) , {s}_{1} ( n - 1 ) , {s}_{1} ( n - 2 ) , …\right)$

Die Filter 17 und 18 sind gemäss **Figur 5** aufgebaut und es gelten die nachfolgenden Beziehungen. Die Filterordnungen N₁ und N₂ ergeben sich aus einem Kompromiss zwischen erzielbarem Effekt und dem Rechenaufwand. ${u}_{2} \left(n\right) = {\sum }_{k = 0}^{{N}_{1}} {w}_{1 ⁢ k} ( n ) ⋅ {y}_{2} ⁢ \left(n-k\right)$ ${e}_{2} \left(n\right) = {\sum }_{k = 0}^{{N}_{2}} {w}_{2 ⁢ k} ( n ) ⋅ {y}_{1} ⁢ \left(n-k\right)$ ${N}_{1} = {N}_{2} = 63$

Die Kreuzglied-Filter 19, 20, 21 und 22 sind gemäss **Figur 6** aufgebaut und es gelten die nachfolgenden Beziehungen. Die Filterordnung M kann recht klein gewählt werden. ${y}_{10} \left(n\right) = {y}_{1} \left(n\right)$ ${x}_{10} \left(n\right) = {y}_{1} \left(n\right)$ $\begin{matrix}{y}_{1 ⁢ i} ( n ) = {y}_{1 ⁢ \left(i-1\right)} \left(n\right) + {k}_{i} \left(n\right) ⋅ {x}_{1 ⁢ \left(i-1\right)} ⁢ \left(n-1\right) \\ {x}_{1 ⁢ i} ( n ) = {k}_{i} ( n ) ⋅ {y}_{1 ( i - 1 )} \left(n\right) + {x}_{1 ⁢ \left(i-1\right)} ⁢ \left(n-1\right)\end{matrix} } \left(1\leq i\leq M\right)$ ${y}_{20} \left(n\right) = {y}_{2} \left(n\right)$ ${x}_{20} \left(n\right) = {y}_{2} \left(n\right)$ $\begin{matrix}{y}_{2 ⁢ i} ( n ) = {y}_{2 ⁢ \left(i-1\right)} \left(n\right) + {k}_{i} \left(n\right) ⋅ {x}_{2 ⁢ \left(i-1\right)} ⁢ \left(n-1\right) \\ {x}_{2 ⁢ i} ( n ) = {k}_{i} ( n ) ⋅ {y}_{2 ( i - 1 )} \left(n\right) + {x}_{2 ⁢ \left(i-1\right)} ⁢ \left(n-1\right)\end{matrix} } \left(1\leq i\leq M\right)$ ${s}_{10} \left(n\right) = {s}_{1} \left(n\right)$ ${x}_{30} \left(n\right) = {s}_{1} \left(n\right)$ $\begin{matrix}{s}_{1 ⁢ i} ( n ) = {s}_{1 ⁢ \left(i-1\right)} \left(n\right) + {k}_{i} \left(n\right) ⋅ {x}_{3 ⁢ \left(i-1\right)} ⁢ \left(n-1\right) \\ {x}_{3 ⁢ i} ( n ) = {k}_{i} ( n ) ⋅ {s}_{1 ( i - 1 )} \left(n\right) + {x}_{3 ⁢ \left(i-1\right)} ⁢ \left(n-1\right)\end{matrix} } \left(1\leq i\leq M\right)$ ${s}_{20} \left(n\right) = {s}_{2} \left(n\right)$ ${x}_{40} \left(n\right) = {s}_{2} \left(n\right)$ $\begin{matrix}{s}_{2 ⁢ i} ( n ) = {s}_{2 ⁢ \left(i-1\right)} \left(n\right) + {k}_{i} \left(n\right) ⋅ {x}_{4 ⁢ \left(i-1\right)} ⁢ \left(n-1\right) \\ {x}_{4 ⁢ i} ( n ) = {k}_{i} ( n ) ⋅ {s}_{2 ( i - 1 )} \left(n\right) + {x}_{4 ⁢ \left(i-1\right)} ⁢ \left(n-1\right)\end{matrix} } \left(1\leq i\leq M\right)$ $M = 2$

Die Kreuzkorrelatoren 23 und 24 sind gemäss **Figur 7** aufgebaut und es gelten die nachfolgenden Beziehungen. Die Konstanten g und h, die das Zeitverhalten der gemittelten Kreuzkorrelationen bestimmen, sollten den Filterordnungen N₁ und N₂ angepasst sein. Die Konstanten L₁ und L₂ bestimmen, wie viele Kreuzkorrelationsterme in den nachfolgenden Berechnungen jeweils berücksichtigt werden. ${r}_{1 ⁢ k} \left(n\right) = { \begin{matrix}g ⋅ {r}_{1 ⁢ k} ⁢ \left(n-1\right) + h ⋅ {y}_{1 ⁢ M} \left(n\right) ⋅ {s}_{1 ⁢ M} ⁢ \left(n+k\right) ⁢ \left(-( {L}_{1} - {D}_{1} ) \leq k \leq - 1\right) \\ g ⋅ {r}_{1 ⁢ k} ⁢ \left(n-1\right) + h ⋅ {y}_{1 ⁢ M} ⁢ \left(n-k\right) ⋅ {s}_{1 ⁢ M} \left(n\right) ⁢ \left(0\leq k\leq ({L}_{1}+{D}_{1})\right)\end{matrix}$ ${r}_{2 ⁢ k} \left(n\right) = { \begin{matrix}g ⋅ {r}_{2 ⁢ k} ⁢ \left(n-1\right) + h ⋅ {y}_{2 ⁢ M} \left(n\right) ⋅ {s}_{2 ⁢ M} ⁢ \left(n+k\right) ⁢ \left(-( {L}_{2} - {D}_{2} ) \leq k \leq - 1\right) \\ g ⋅ {r}_{2 ⁢ k} ⁢ \left(n-1\right) + h ⋅ {y}_{2 ⁢ M} ⁢ \left(n-k\right) ⋅ {s}_{2 ⁢ M} \left(n\right) ⁢ \left(0\leq k\leq ({L}_{2}+{D}_{2})\right)\end{matrix}$ $g = 63 / 64 h = 1 - g = 1 / 64$ ${L}_{1} = {L}_{2} = 31$

Die Vorberechnungseinheiten vom Typ V 25 und 26 sind gemäss **Figur 8** aufgebaut und es gelten die nachfolgenden Beziehungen. Die Normierung wurde so gewählt, dass die Zwischengrössen v₁ und v₂ dimensionslos sind. ${v}_{1} \left(n\right) = \frac{1}{{\left[p\left(n\right)\right]}^{\frac{3}{2}}} ⋅ \left[{\sum }_{k = 0}^{{L}_{2} + {D}_{2}}{r}_{2 ⁢ k}\left(n\right)⋅{s}_{1 ⁢ M}⁢\left(n-k\right)\right]$ ${v}_{2} \left(n\right) = \frac{1}{{\left[p\left(n\right)\right]}^{\frac{3}{2}}} ⋅ \left[{\sum }_{k = 0}^{{L}_{1} + {D}_{1}}{r}_{1 ⁢ k}\left(n\right)⋅{s}_{2 ⁢ M}⁢\left(n-k\right)\right]$

Die Vorberechnungseinheiten vom Typ B 27 und 28 sind gemäss **Figur 9** aufgebaut und es gelten die nachfolgenden Beziehungen. Die Normierung wurde so gewählt, dass die Zwischengrössen b₁ und b₂ dimensionslos sind. ${b}_{1} \left(n\right) = \frac{1}{{\left[p\left(n\right)\right]}^{\frac{3}{2}}} ⋅ \left[{\sum }_{k = - \left({L}_{2}-{D}_{2}\right)}^{- 1}{r}_{2 ⁢ k}\left(n\right)⋅{s}_{2 ⁢ M}⁢\left(n+k\right)\right]$ ${b}_{2} \left(n\right) = \frac{1}{{\left[p\left(n\right)\right]}^{\frac{3}{2}}} ⋅ \left[{\sum }_{k = - \left({L}_{1}-{D}_{1}\right)}^{- 1}{r}_{1 ⁢ k}\left(n\right)⋅{s}_{1 ⁢ M}⁢\left(n+k\right)\right]$

Die Aufdatierungseinheiten 29 und 30 sind gemäss **Figur 10** aufgebaut und es gelten die nachfolgenden Beziehungen. Die Adaptionsgeschwindigkeit β kann dem gewünschten Konvergenzverhalten entsprechend gewählt werden. ${w}_{1 ⁢ k} ⁢ \left(n+1\right) = {w}_{1 ⁢ k} \left(n\right) + \frac{β}{\sqrt{p \left(n\right)}} ⋅ \left[{v}_{1}\left(n\right)⋅{s}_{2 ⁢ M}( n - k ) + {b}_{1} ( n - k ) ⋅ {s}_{1 ⁢ M} \left(n\right)\right] ⁢ \left(0\leq k\leq {N}_{1}\right)$ ${w}_{2 ⁢ k} ⁢ \left(n+1\right) = {w}_{2 ⁢ k} \left(n\right) + \frac{β}{\sqrt{p \left(n\right)}} ⋅ \left[{v}_{2}\left(n\right)⋅{s}_{1 ⁢ M}( n - k ) + {b}_{2} ( n - k ) ⋅ {s}_{2 ⁢ M} \left(n\right)\right] ⁢ \left(0\leq k\leq {N}_{2}\right)$

Die Kreuzglied-Dekorrelatoren 31 und 32 sind gemäss **Figur 11** aufgebaut und es gelten die nachfolgenden Beziehungen. Die Kreuzglied-Dekorrelatoren berechnen die für eine Dekorrelation ihrer Eingangssignale benötigten Koeffizientenvektoren k₁ und k₂. $\begin{matrix}{f}_{10} \left(n\right) = {y}_{1} \left(n\right) \\ {b}_{10} ( n ) = {y}_{1} \left(n\right) \\ \begin{matrix}{f}_{1 ⁢ i} ( n ) = {f}_{1 ⁢ \left(i-1\right)} ( n ) + {k}_{1 ⁢ i} ⁢ \left(n-1\right) ⋅ {b}_{1 ⁢ \left(i-1\right)} ⁢ \left(n-1\right) \\ {b}_{1 ⁢ i} ( n ) = {k}_{1 ⁢ i} ( n - 1 ) ⋅ {f}_{1 ⁢ \left(i-1\right)} \left(n\right) + {b}_{1 ⁢ \left(i-1\right)} ⁢ \left(n-1\right) \\ {d}_{1 ⁢ i} ( n ) = {g ⋅ d}_{1 ⁢ i} ( n - 1 ) + h ⋅ [ \left(-2\right) ⋅ {f}_{1 ⁢ \left(i-1\right)} \left(n\right) ⋅ {b}_{1 ⁢ \left(i-1\right)} ( n - 1 ) ] \\ {n}_{1 ⁢ i} ( n ) = {g ⋅ n}_{1 ⁢ i} ( n - 1 ) + h ⋅ [ \left(-2\right) ⋅ {f}_{1 ⁢ \left(i-1\right)} \left(n\right) ⋅ {b}_{1 ⁢ \left(i-1\right)} ( n - 1 ) ] \\ {k}_{1 ⁢ i} \left(n\right) = \frac{{n}_{1 ⁢ i} \left(n\right)}{{d}_{1 ⁢ i} \left(n\right)}\end{matrix} } \left(1\leq i\leq M\right)\end{matrix}$ ${f}_{20} \left(n\right) = {y}_{2} \left(n\right)$ ${b}_{20} \left(n\right) = {y}_{2} \left(n\right)$ $\begin{matrix}{f}_{2 ⁢ i} \left(n\right) = {f}_{2 ⁢ \left(i-1\right)} \left(n\right) + {k}_{2 ⁢ i} ( n - 1 ) ⋅ {b}_{2 ⁢ \left(i-1\right)} ⁢ \left(n-1\right) \\ {b}_{2 ⁢ i} ( n ) = {k}_{2 ⁢ i} ⁢ \left(n-1\right) ⋅ {f}_{2 ⁢ \left(i-1\right)} \left(n\right) + {b}_{2 ⁢ \left(i-1\right)} ⁢ \left(n-1\right) \\ {d}_{2 ⁢ i} \left(n\right) = g ⋅ {d}_{2 ⁢ i} ( n - 1 ) + h ⋅ \left[{\left({f}_{2 ⁢ \left(i-1\right)}\left(n\right)\right)}^{2}+{\left({b}_{2 ⁢ \left(i-1\right)}⁢\left(n-1\right)\right)}^{2}\right] \\ {n}_{2 ⁢ i} \left(n\right) = g ⋅ {n}_{2 ⁢ i} ( n - 1 ) + h ⋅ \left[( - 2 ) ⋅ {f}_{2 ⁢ \left(i-1\right)} \left(n\right) ⋅ {b}_{2 ⁢ \left(i-1\right)} ⁢ \left(n-1\right)\right] \\ {k}_{2 ⁢ i} \left(n\right) = \frac{{n}_{2 ⁢ i} \left(n\right)}{{d}_{2 ⁢ i} \left(n\right)}\end{matrix} } \left(1\leq i\leq M\right)$

Die Glättungseinheit 33 ist gemäss **Figur 12** aufgebaut und es gelten die nachfolgenden Beziehungen. Die Konstanten f und l werden so gewählt, dass die gemittelten Koeffizienten k den gewünschten geglätteten Verlauf bekommen. $\begin{matrix}\begin{matrix}{d}_{i} \left(n\right) = f ⋅ \left[\frac{{k}_{1 ⁢ i} ( n ) + {k}_{2 ⁢ i} \left(n\right)}{2}-{k}_{i}⁢\left(n-1\right)\right] \\ {k}_{i} \left(n\right) = {k}_{i} ⁢ \left(n-1\right) + {d}_{i} \left(n\right) ⋅ min \left({\left({d}_{i}\left(n\right)\right)}^{2}, ⁢, l\right)\end{matrix} }\end{matrix}$ $f = 1.0 l = 0.25$

Die Normierungseinheit 34 ist gemäss **Figur 13** aufgebaut und es gelten die nachfolgenden Beziehungen. Es werden zuerst die vier Leistungen von y_{1M}, y_{2M}, s_{1M} und s_{2M} berechnet und daraus wird die Normierungsgrösse p ermittelt. ${i}_{1} \left(n\right) = g ⋅ {o}_{1} ⁢ \left(n-1\right) + h ⋅ {\left[{y}_{1 ⁢ M}\left(n\right)\right]}^{2}$ ${o}_{1} \left(n\right) = g ⋅ {o}_{1} ⁢ \left(n-1\right) + h ⋅ {\left[{s}_{1 ⁢ M}\left(n\right)\right]}^{2}$ ${i}_{2} \left(n\right) = g ⋅ {i}_{2} ⁢ \left(n-1\right) + h ⋅ {\left[{y}_{2 ⁢ M}\left(n\right)\right]}^{2}$ ${o}_{2} \left(n\right) = g ⋅ {o}_{2} ⁢ \left(n-1\right) + h ⋅ {\left[{s}_{2 ⁢ M}\left(n\right)\right]}^{2}$ $p \left(n\right) = max ⁢ \left(\frac{{i}_{1} ( n ) + {o}_{1} \left(n\right)}{2}, ⁢, \frac{{i}_{2} ( n ) + {o}_{2} \left(n\right)}{2}\right)$

Die bevorzugte Ausführungsform kann problemlos auf einem handelsüblichen Signalprozessor programmiert oder in einer integrierten Schaltung realisiert werden. Dazu müssen alle Variablen geeignet quantisiert und die Operationen auf die vorhandenen Architekturblöcke hin optimiert werden. Ein besonderes Augenmerk gilt dabei der Behandlung der quadratischen Grössen (Leistungen) und den Divisionsoperationen. Abhängig vom Zielsystem gibt es dazu optimierte Vorgehensweisen. Diese sind aber an und für sich nicht Gegenstand der vorliegenden Erfindung.

## Patentansprüche

1. Schaltung zur Berechnung von zwei dekorrelierten digitalen Ausgangssignalen (s₁, s₂) aus zwei korrelierten digitalen Eingangssignalen (y₁, y₂), beinhaltend zwei symmetrisch übers Kreuz in Vorwärtsrichtung angeordnete Filter (17, 18) mit adaptiven Filterkoeffizienten (w₁, w₂), zwei Verzögerungselemente (7, 8) und zwei Subtrahierer (9, 10) zur Berechnung der Ausgangssignale (s₁, s₂) im Zeitbereich aus den Eingangssignalen (y₁, y₂) unter Minimierung einer aus Kreuzkorrelationstermen bestehenden quadratischen Kostenfunktion, **dadurch gekennzeichnet, dass** die Schaltung vier Kreuzglied-Filter (19-22) zur signalabhängigen Transformation der Ein- und Ausgangssignale (y₁, y₂; s₁, s₂) enthält und dass alle Recheneinheiten zur Aufdatierung der Filterkoeffizienten (w₁, w₂) den Kreuzglied-Filtern (19-22) nachgeschaltet sind.

2. Schaltung nach Anspruch 1, **gekennzeichnet durch** zwei Kreuzkorrelatoren (23, 24), vier Vorberechnungseinheiten (25-28) und zwei Aufdatierungseinheiten (29, 30) zur schnell reagierenden und recheneffizienten Aufdatierung der Filterkoeffizienten (w₁, w₂).

3. Schaltung nach Anspruch 1 oder 2, **gekennzeichnet durch** zwei Kreuzglied-Dekorrelatoren (31, 32), die der Statistik der beiden Eingangssignale (y₁, y₂) folgen, und eine Glättungseinheit (33) zur Berechnung von gemittelten und geglätteten Koeffizienten (k) für die Kreuzglied-Filter (19-22).

4. Schaltung nach einem der Ansprüche 1-3, **gekennzeichnet durch** eine Normierungseinheit (34), die eine für die Aufdatierung der Filterkoeffizienten (w₁, w₂) optimale Normierungsgrösse (p) berechnet.

5. Vorrichtung zur adaptiven Geräuschunterdrückung in akustischen Eingangssignalen, beinhaltend zwei Mikrophone (1, 2) und zwei AD-Wandler (3, 4) zur Wandlung der akustischen Eingangssignale in zwei digitale Eingangssignale (y₁, y₂), eine Schaltung zur Verarbeitung der digitalen Eingangssignale (y₁, y₂) in digitale Ausgangssignale (s₁, s₂), mindestens einen DA-Wandler (13, 14) und mindestens einen Lautsprecher bzw. Hörer (15, 16) zur Wandlung der digitalen Ausgangssignale (s₁, s₂) in akustische Ausgangssignale, **dadurch gekennzeichnet, dass** die Schaltung zur Verarbeitung der digitalen Eingangssignale (y₁, y₂) in digitale Ausgangssignale (s₁, s₂) eine Schaltung nach einem der Ansprüche 1-4 ist.

6. Vorrichtung nach Anspruch 5, **gekennzeichnet durch** mindestens ein Kompensationsfilter (5, 6) zur Angleichung des mittleren Frequenzgangs eines Mikrophons (1) an den mittleren Frequenzgang des anderen Mikrophons (2).

7. Verfahren zur Berechnung von zwei dekorrelierten digitalen Ausgangssignalen (s₁, s₂) aus zwei korrelierten digitalen Eingangssignalen (y₁, y₂), ausführbar mittels einer Schaltung nach einem der Ansprüche 1-4, wobei mittels zweier symmetrisch übers Kreuz in Vorwärtsrichtung angeordneter Filter (17, 18) mit adaptiven Filtertcoeffizienten (w₁, w₂), zwei Verzögerungselementen (7, 8) und zwei Subtrahierern (9, 10) die dekorrelierten Ausgangssignale (s₁, s₂) aus den Eingangssignalen (y₁, y₂) unter Minimierung einer aus Kreuzkorrelationstermen bestehenden quadratischen Kostenfunktion im Zeitbereich ermittelt werden, **dadurch gekennzeichnet, dass** mittels vier Kreuzglied-Filter (19-22) eine signalabhängige Transformation der Ein- und Ausgangssignale (y₁, y₂; s₁, s₂) vorgenommen wird und zur Aufdatierung der Filterkoeffizienten (w₁, w₂) nur die transformierten Signale (y_{1M}, y_{2M}; s_{1M}, s_{2M}) verwendet werden.

8. Verfahren nach Anspruch 7, **dadurch gekennzeichnet, dass** zwei Kreuzglied-Dekorrelatoren (31, 32) der Statistik der beiden Eingangssignale (y₁, y₂) folgen und eine Glättungseinheit (33) die gemittelten und geglätteten Koeffizienten (k) für die Kreuzglied-Filter (19-22) berechnet.

9. Verfahren nach Anspruch 7 oder 8, **dadurch gekennzeichnet, dass** in einer Normierungseinheit (34) eine für die Aufdatierung der Filterkoeffizienten (w₁, w₂) optimale Normierungsgrösse (p) berechnet wird.

10. Verfahren zur adaptiven Geräuschunterdrückung in akustischen Eingangssignalen, wobei die akustischen Eingangssignale in digitale Eingangssignale (y₁, y₂) gewandelt werden, die digitalen Eingangssignale (y₁, y₂) in digitale Ausgangssignale (s₁, s₂) verarbeitet werden und die digitalen Ausgangssignale (s₁, s₂) in akustische Ausgangssignale gewandelt werden, **dadurch gekennzeichnet, dass** zur Verarbeitung der digitalen Eingangssignale (y₁, y₂) in digitale Ausgangssignale (s₁, s₂) ein Verfahren nach einem der Ansprüche 7-9 angewendet wird.

11. Verfahren nach Anspruch 10, **dadurch gekennzeichnet, dass** zur Wandlung der akustischen Eingangssignale zwei Mikrophone (1, 2) verwendet werden und der mittlere Frequenzgang eines Mikrophons (1) mittels mindestens eines Kompensationsfilters (5, 6) dem mittleren Frequenzgang des anderen Mikrophons (2) angeglichen wird.

## Claims

1. Circuit for the calculation of two de-correlated digital output signals (s₁, s₂) from two correlated digital input signals (y₁, y₂), containing two filters arranged symmetrically crosswise in forward direction (17, 18) with adaptive filter coefficients (w₁, w₂), two retarding elements (7, 8) and two subtractors (9, 10) for the calculation of the output signals (s₁, s₂) within the time range from the input signals (y₁, y₂), while minimizing a quadratic cost function consisting of cross-correlation terms, **characterized in that** the circuit contains four cross-over element filters (19-22) for the transformation of the input - and output signals (y₁, y₂; s₁, s₂) in dependence of the signal and that all calculation units for the updating of the filter coefficients (w₁, w₂) are in the circuit following the cross-over element filters (19-22).

2. Circuit in accordance with claim 1, **characterized by** two cross-correlators (23, 24), four pre-calculation units (25-28) and two updating units (29, 30) for the rapidly reacting - and calculation-efficient updating of the filter coefficients (w₁, w₂).

3. Circuit in accordance with claim 1 or 2, **characterized by** two cross-over element de-correlators (31, 32), which follow the statistics of the input signals (y₁, y₂), and a smoothing unit (33) for the calculation of averaged and smoothed coefficients (k) for the cross-over element filters (19-22).

4. Circuit in accordance with one of the claims 1-3, **characterized by** a standardization unit (34), which calculates an optimum standardization value (p) for the updating of the filter coefficients (w₁, w₂).

5. Device for the adaptive suppression of noise in acoustic input signals, containing two microphones (1, 2) and two AD - converters (3, 4) for the conversion of the acoustic input signals into two digital input signals (y₁, y₂), a circuit for the processing of the digital input signals (y₁, y₂) into digital output signals (s₁, s₂), at least one DA - converter (13, 14) and at least one loudspeaker, resp., earphone (15, 16) for the conversion of the digital output signals (s₁, s₂) into acoustic output signals, **characterized in that** the circuit for the processing of the digital input signals (y₁, y₂) into digital output signals (s₁, s₂) is a circuit in accordance with one of the claims 1-4.

6. Device in accordance with claim 5, **characterized by** at least one compensation filter (5, 6) for the adaptation of the average frequency response of a microphone (1) to the average frequency response of the other microphone (2).

7. Method for the calculation of two de-correlated digital output signals (s₁, s₂) from two correlated digital input signals (y₁, y₂), implementable by means of a circuit in accordance with one of the claims 1-4, whereby by means of two filters arranged symmetrically crosswise in forward direction (17, 18) with adaptive filter coefficients (w₁, w₂), two retarding elements (7, 8) and two subtractors (9, 10) the de-correlated output signals (s₁, s₂) are determined within the time range from the input signals (y₁, y₂) under minimization of a quadratic cost function consisting of cross-correlation terms, **characterized in that** by means of four cross-over element filters (19-22) a transformation of the input - and output signals (y₁, y₂; s₁, s₂) in dependence of the signal is carried out and for the updating of the filter coefficients (w₁, w₂) only the transformed signals (y_{1M}, Y_{2M}; s_{1M}, s_{2M}) are utilized.

8. Method in accordance with claim 7, **characterized in that** two cross-over element de-correlators (31, 32) follow the statistics of the two input signals (y₁, y₂) and a smoothing unit (33) calculates the averaged and smoothed coefficients (k) for the cross-over element filters (19-22).

9. Method in accordance with claim 7 or 8, **characterized in that** in a standardization unit (34) an optimum standardization value (p) for the updating of the filter coefficients (w₁, w₂) is calculated.

10. Method for the adaptive noise suppression in acoustic input signals, whereby the acoustic input signals are converted into digital input signals (y₁, y₂), the digital input signals (y₁, y₂) are processed into digital output signals (s₁, s₂) and the digital output signals (s₁, s₂) are converted into acoustic output signals, **characterized in that** for the processing of the digital input signals (y₁, y₂) into digital output signals (s₁, s₂) a method in accordance with one of the claims 7-9 is utilized.

11. Method in accordance with claim 10, **characterized in that** for the conversion of the acoustic input signals two microphones (1, 2) are utilized and the average frequency response of one microphone (1) by means of at least one compensation filter (5, 6) is adapted to the average frequency response of the other microphone (2).

## Revendications

1. Circuit de calcul de deux signaux numériques de sortie (s₁, s₂) décorrélés à partir de deux signaux numériques d'entrée (y₁, Y₂) corrélés, lequel circuit contient deux filtres (17, 18) disposés symétriquement en croix dans la direction avant et dotés de coefficients adaptatifs de filtrage (w₁, w₂), deux éléments de retardement (7, 8) et deux soustracteurs (9, 10) qui calculent les signaux de sortie (s₁, s₂) dans la plage temporelle à partir des signaux d'entrée (y₁, y₂) en minimisant une fonction quadratique de coût constituée de termes de corrélation croisés,
**caractérisé en ce que**
le circuit contient quatre filtres (19 à 22) à éléments croisés qui transforment les signaux d'entrée en les signaux de sortie (y₁, y₂; s₁, s₂) en fonction du signal et **en ce que**
toutes les unités de calcul sont raccordées en aval des filtres (19 à 22) à éléments croisés pour assurer la mise à jour des coefficients de filtre (w₁, w₂).

2. Circuit selon la revendication 1, **caractérisé par** deux corrélateurs croisés (23, 24), quatre unités de pré-calcul (25 à 28) et deux unités de mise à jour (29, 30) qui mettent à jour les coefficients de filtre ((w₁, w₂) en réaction rapide et à haut rendement de calcul.

3. Circuit selon les revendications 1 ou 2, **caractérisé par** deux décorrélateurs (31, 32) à éléments croisés qui suivent les statistiques des deux signaux d'entrée (y₁, y₂) et par une unité de lissage (33) qui calcule la moyenne lissée (k) des coefficients des filtres (19 à 22) à éléments croisés.

4. Circuit selon l'une des revendications 1 à 3, **caractérisé par** une unité de normalisation (34) qui calcule une grandeur optimale de normalisation (p) pour la mise à jour des coefficients de filtre (w₁, w₂).

5. Dispositif de diminution adaptative du bruit de signaux acoustiques d'entrée, qui contient deux microphones (1, 2) et deux convertisseurs analogiques-numériques (3, 4) qui convertissent les signaux acoustiques d'entrée en deux signaux numériques d'entrée (y₁, y₂), un circuit de traitement de signaux numériques d'entrée (y₁, y₂) en signaux numériques de sortie (s₁, s₂), au moins un convertisseur numérique-analogique (13, 14) et au moins un haut parleur ou écouteur (15, 16) qui convertit les signaux numériques de sortie (s₁, s₂) en signaux acoustiques de sortie,
**caractérisé en ce que**
le circuit de traitement des signaux numériques d'entrée (y₁, y₂) en signaux numériques de sortie (s₁, s₂) est un circuit selon l'une des revendications 1 à 4.

6. Dispositif selon la revendication 5, **caractérisé par** au moins un filtre de compensation (5, 6) qui accorde la plage centrale de fréquence d'un microphone (1) à la plage centrale de fréquence de l'autre microphone (2).

7. Procédé de calcul de deux signaux numériques de sortie (s₁, s₂) décorrélés à partir de deux signaux numériques d'entrée (y₁, y₂) corrélés, lequel procédé est exécuté au moyen d'un circuit selon l'une des revendications 1 à 4 et dans lequel au moyen de deux filtres (17, 18) disposés symétriquement en croix dans la direction avant et dotés des coefficients adaptatifs de filtre (w₁, w₂), de deux éléments de retardement (7, 8) et de deux soustracteurs (9, 10), les signaux de sortie (s₁, s₂) décorrélés sont déterminés dans la plage temporelle à partir des signaux d'entrée (y₁, y₂) en minimisant une fonction quadratique de coût constituée de termes de corrélation croisés,
**caractérisé en ce que**
au moyen de quatre filtres (19 à 22) à éléments croisés, on entreprend une transformation des signaux d'entrée et de sortie (y₁, y₂; s₁, s₂) en fonction des signaux et **en ce que** pour la mise à jour des coefficients de filtre (w₁, w₂), on n'utilise que les signaux transformés (y_{1M}, y_{2M}; s_{1M}, s_{2M}).

8. Procédé selon la revendication 7, **caractérisé en ce que** deux décorrélateurs (31, 32) à éléments croisés suivent la statistique des deux signaux d'entrée (y₁, y₂) et **en ce qu'**une unité de lissage (33) calcule la moyenne lissée (k) des coefficients des filtres (19 à 22) à éléments croisés.

9. Procédé selon les revendications 7 ou 8, **caractérisé en ce que** dans une unité de normalisation (34), on calcule une grandeur optimale de normalisation (p) pour la mise à jour des coefficients de filtre (w₁, w₂).

10. Procédé de diminution adaptative du bruit de signaux acoustiques d'entrée, dans lequel les signaux acoustiques d'entrée sont convertis en signaux numériques d'entrée (y₁, y₂), les signaux numériques d'entrée (y₁, y₂) sont transformés en signaux numériques de sortie (s₁, s₂) et les signaux numériques de sortie (s₁, s₂) sont convertis en signaux acoustiques de sortie,
**caractérisé en ce que**
pour transformer les signaux numériques d'entrée (y_{1,} y₂) en signaux numériques de sortie (s₁, s₂), on applique un procédé selon l'une des revendications 7 à 9.

11. Procédé selon la revendication 10, **caractérisé en ce que** pour convertir les signaux acoustiques d'entrée, on utilise deux microphones (1, 2) et **en ce que** la plage centrale de fréquence d'un microphone (1) est accordée à la plage centrale de fréquence de l'autre microphone (2) au moyen d'au moins un filtre de compensation (5, 6).
